# EUROPÄISCHE PATENTSCHRIFT

(11) **EP 0 595 171 B1**
(45) Veröffentlichungstag und Bekanntmachung des Hinweises auf die Patenterteilung: **12.03.1997**
(21) Anmeldenummer: 93116911.4
(22) Anmeldetag: 20.10.1993
(51) Int. Cl.: E04F 13/04, E04F 15/12, E04F 13/08

(54) **Armierungsgewebe für Putze, Dämmsysteme, Estriche oder dgl.**
Reinforcement tissue for plasters, insulation systems, screeds or the like
Armature de tissu pour enduits, systèmes d'isolation, chape ou similaires

(30) Priorität: 29.10.1992 DE 9214696 U
(43) Veröffentlichungstag der Anmeldung: 04.05.1994
(73) Patentinhaber: METANOIA AG, CH-8112 Otelfingen (CH)
(72) Erfinder: Karpf, Heinz, CH-5405 Baden (CH)
(74) Vertreter: Goy, Wolfgang, Dipl.-Phys.

(56) Entgegenhaltungen:
- AT-A- 374 534
- DE-A- 2 948 271
- FR-A- 2 474 561

## Beschreibung

Die Erfindung betrifft die Anwendung eines gitterartigen Netzes als Bewehrung von Putzen, Dämmsystemen, Estrichen oder dgl.

Derartige gitterartige Netze dienen zum Bewehren von Mauerputzen, dickschichtigen Dämmsystemen, Estrichen oder dgl. und sollen dabei die Bildung von Rissen verhindem. Bei den Putzen kann es sich dabei um Gipsputz, Kalkputz, Kalkzementputz, Zementputz oder Leichtputz handeln, die sowohl innen als auch außen auf ein entsprechendes Mauerwerk, Dämmplatten oder dgl. aufgetragen werden. Derartige Bewehrungsnetze werden insbesondere auch dort eingesetzt, wo verschiedene Wandstrukturen aufgrund unterschiedlicher Materialien aufeinandertreffen, da diese Bereiche sehr rißanfällig sind. Auch bei einem Mischmauerwerk findet das Armierungsnetz Anwendung. Die im Putz eingebetteten Armierungsnetze nehmen dabei die im Putz auftretenden Spannungen auf.

Aus der DE-A 39 26 366 ist ein Armierungsgewebe bekannt, bei dem ein gitterartiges Netz dieses Armierungsgewebes Abstandhalter aufweist und dadurch einen vorgegebenen Abstand des Netzes von der zu verputzenden Fläche sicherstellt. Das Armierungsgewebe liegt somit nicht direkt auf dem Mauerwerk auf, sondern hat aufgrund der Abstandhalter einen bestimmten Abstand von diesem. Bei dem bekannten Armierungsgewebe sind die Abstandhalter durch stangenförmige Profile gebildet, die parallel zueinander auf der einen Seite des gitterartigen Netzes auf diesem befestigt sind. - Allerdings weist das bekannte Armierungsgewebe mit diesen Abstandhaltern eine Reihe von Nachteilen auf. So ist das Armierungsgewebe aufgrund der stangenförmigen Profile nur sehr schwer oder überhaupt nicht in den noch feuchten Putz hineindrückbar, da der Widerstand insbesondere bei zähem Mörtel sehr groß ist. Zudem bilden sich im Bereich der stangenförmigen Profile im Kontaktbereich mit dem Netz Hohlräume. Weiterhin ist der Abstand durch den Durchmesser der Profile vorgegeben. Da diese Durchmesser aber nicht beliebig groß gemacht werden können, ist der Abstand des Netzes des Armierungsgewebes von der Mauer beschränkt. Ein weiterer Nachteil besteht darin, daß die Herstellung des bekannten Armierungsgewebes aufwendig ist, da die stangenförmigen Profile entweder aufgeklebt oder mit Schlingen befestigt werden müssen. Weiterhin ist die Flexibilität des Armierungsgewebes durch die Profile eingeschränkt. Schließlich besteht bei dem bekannten Armierungsgewebe die Gefahr, daß die Profile bei Druckbeaufschlagung als Wippe wirken und sich somit das gitterartige Netz wellt und sich nicht parallel zum Putzträger anpaßt.

In der FR-A-2 474 561 ist ein Armierungsnetz offenbart, mittels dem Isoliermaterialien an einer Wand oder Mauer befestigt werden können. Zu diesem Zweck ist eine Art Geflecht vorgesehen, welches auf beiden Seiten jeweils mit Beinen versehen ist. Das Geflecht wird dabei mit den auf der einen Seite sich befindenden Beinen im Mauerwerk verankert, während auf den Beinen auf der anderen Seite des Geflechts das Isoliermaterial befestigt, insbesondere gewissermaßen aufgespießt wird. Das so an der Mauer befestigte Isoliermaterial wird dann noch mit einem Putz versehen.

In der AT-A-374 534 schließlich ist eine Vorrichtung sowie ein Verfahren zur Herstellung einer wärmedämmenden Bauwerksaußenwandverkleidung als Wärmedämmung einer tragenden Bauwerksaußenwand offenbart. Zu diesem Zweck ist die Wand mit Abstandshaltern versehen, wobei im Abstandszwischenraum ein Wärmedämmstoff angeordnet ist. Auf den Abstandshaltern befestigt ist eine Putzträgermatte mit darauf aufgebrachtem Putz. Dabei ist diese Putzträgermatte mit Mattenelementen zwischen einem Abstützteller und einem Halteteller festklemmbar.

Davon ausgehend liegt der Erfindung die **Aufgabe** zugrunde, ein gitterartiges Netz zum Bewehren von Putzen oder dgl. zu schaffen, welches zum einen einfacher in der Herstellung sowie Handhabung ist und andererseits besser die im Putz oder dgl. auftretenden Spannungen aufnimmt und Rißbildungen verhindert.

Als technische **Lösung** wird mit der Erfindung die Anwendung eines gitterartigen Netzes vorgeschlagen, welches auf der einen Seite mit Abstandhaltern durch im wesentlichen senkrecht von der Netzebene abstehende Beinchen versehen ist, als Bewehrung von im Ausgangszustand feuchten und anschließend aushärtenden Putzen, Dämmsystemen, Estrichen oder dgl., wobei sich das gitterartige Netz mit seinen Beinchen innerhalb des Putzes oder dgl. befindet und die Beinchen mit ihren vorderen Enden an dem zu behandelnden Untergrund anstoßen.

Ein nach dieser technischen Lehre ausgebildetes gitterartiges Netz zum Bewehren von im Ausgangszustand feuchten und anschließend aushärtenden Putzen, Dämmsystemen, Estrichen oder dgl. hat den Vorteil, daß es auf optimale Weise die im Putz etc. auftretenden Spannungen aufnimmt und damit Rißbildungen im Putz verhindert. Durch die Beinchen des Armierungsnetzes werden die im Putz auftretenden Kräfte an die Putzoberfläche, d. h. in das gitterartige Netz gleichmäßig weitergeleitet, so daß insgesamt mittels des gitterartigen Netzes und den dazu senkrechten Abstandhaltern in Form der erfindungsgemäßen Beinchen die im Putz auftretenden Spannungen sowohl horizontal als auch vertikal abgeleitet bzw. aufgefangen werden. Dies erweist sich insbesondere dadurch von Vorteil, daß beim Austrocknen des Putzes unterschiedliche Härten auftreten, die zu unterschiedlichen Spannungen sowohl in senkrechter als auch in waagerechter Richtung des Putzes führen. Das erfindungsgemäße Armierungsnetz ist dabei für jeden Härtegrad des Putzes geeignet. Insgesamt wird somit mit der Erfindung eine statische Verbesserung im Putzbereich erzielt. Darüber hinaus weist das erfindungsgemäße Armierungsnetz eine hohe Parallelität zur Wand auf. Dabei ergeben sich auch arbeitstechnische Erleichterungen, da das erfindungsgemäße Armierungsnetz problemlos in den noch feuchten Putz aufgedrückt werden kann, und zwar bis die vorderen Enden der Beinchen auf dem zu verputzenden Mauerwerk oder dgl. aufliegen. Die Putzdicke kann dabei 0,5 mm bis 50 mm betragen. Damit verbunden ist eine weitere Arbeitserleichterung, indem der mit dem Armierungsnetz bewehrte Putz in zwei Arbeitsschritten ohne weiteres erstellt werden kann, indem zunächst eine Grundputzschicht aufgetragen wird, in die das erfindungsgemäße Armierungsnetz eingedrückt wird, um anschließend nach dem Austrocknen dieser Grundputzschicht eine zweite Putzschicht, beispielsweise einen Edelputz aufzutragen. Insgesamt weist somit das erfindungsgemäße Armierungsnetz für Putze etc. gegenüber den bekannten Armierungsnetzen hinsichtlich seiner Funktionseigenschaften deutliche Vorteile auf. So ist es mit dem erfindungsgemäßen Armierungsnetz auch möglich, Grundputz und Armierung in einem Arbeitsgang fachmännisch und am richtigen Platz einzubauen. Somit werden die Kosten gesenkt und die Standzeit verkürzt. Die erfindungsgemäßen "Beinchen" sind dabei im allgemeinsten Sinne zu verstehen. So kann es sich bei den Beinchen beispielsweise auch jeweils um eine Art Auflagegestell handeln, welches das gitterartige Netz an der jeweiligen Stelle punktuell unterstützt. Dieses Auflagegestell gilt insbesondere für Bodenestriche, wie nachfolgend noch näher auszuführen sein wird.

Eine bevorzugte Weiterbildung schlägt vor, daß die Beinchen gleichmäßig über das Netz verteilt sind. Diese regelmäßige Anordnung der Beinchen des Armierungsnetzes gewährleistet, daß die im Putz auftretenden Spannungen über die gesamte Putzfläche gleichmäßig abgeleitet werden und somit eine hohe Homogenität geschaffen wird. Darüber hinaus ist durch die gleichmäßige Verteilung der Beinchen gewährleistet, daß das Netz überall gleichmäßig parallel zu der zu verputzenden Wand verläuft.

Eine bevorzugte Weiterbildung hiervon schlägt vor, daß die Abstände zwischen den Beinchen dem n-fachen oder (n+1/2)-fachen der Maschenweite des Netzes entspricht, wobei "n" eine ganze Zahl größer/gleich Null ist. Dabei ist es grundsätzlich denkbar, daß in den beiden zueinander senkrechten Netzrichtungen die Beinchendichte unterschiedlich sein kann. Bevorzugt beträgt der Abstand zwischen den Beinchen das 1- bis 2-fache der Maschenweite des Netzes, so daß das Armierungsnetz eine große Anzahl von Beinchen aufweist, die für eine optimale Spannungsableitung innerhalb des Putzes Sorge tragen. Das Raster für die Beinchen liegt somit vorzugsweise im Größenordnungsbereich der Maschenweite. Dadurch wird darüber hinaus eine hohe Parallelität des gewebeartigen Netzes bezüglich der zu verputzenden Wand erreicht.

Vorzugsweise sind die Beinchen in den Schnittpunkten der Maschen des Netzes und/oder in den Mittelpunkten zwischen den Schnittpunkten der Maschen des Netzes angeordnet. Dadurch werden die von den Beinchen aufgefangenen Kräfte in optimaler Weise in das Netz eingeleitet. Unter den Maschenschnittpunkten sind dabei die Kreuzungsstellen zwischen den senkrecht zueinander stehenden Fäden des Netzes zu verstehen.

Eine weitere Weiterbildung schlägt vor daß die Beinchen einstückig am Netz angeformt sind. Dadurch läßt sich das Armierungsnetz auf technisch einfache Weise in einem Stück herstellen, bei einem Kunststoffnetz mittels eines einzigen Extrudiervorganges. Der Fertigungsaufwand für das Armierungsnetz ist somit nicht größer als bei einem Armierungsnetz, welches keine Beinchen als Abstandhalter besitzt. Selbstverständlich ist es auch denkbar, das Armierungsnetz aus Metall herzustellen.

Alternativ ist es auch denkbar, die Beinchen als separate Teile am Netz zu befestigen. Die Beinchen werden somit separat vom Netz hergestellt und anschließend in geeigneter Weise befestigt, beispielsweise mit dem Netz verschweißt oder am Netz angeclipst.

Hierzu wird in einer Weiterbildung vorgeschlagen, daß die Beinchen einstückig an einer Leiste angeformt sind, wobei die Leisten mit den Beinchen hinwiderrum am Netz befestigt sind. Gegenüber der Einzelbefestigung der Beinchen am Netz bringt dies herstellungstechnische Vorteile mit sich. Die Leisten sind dabei parallel zueinander ausgerichtet. Die Befestigung der Leisten am Netz kann beispielsweise durch Verkleben oder Verschweißen oder aber auch durch Anclipsen erfolgen. Diese Herstellungstechnik mit den Leisten bringt den Vorteil mit sich, daß durch unterschiedliche Netze und durch unterschiedlich ausgebildete Leisten eine Vielzahl von unterschiedlichen Kombinationen geschaffen werden können, die den jeweiligen Bedürfnissen angepaßt werden können.

Eine Weiterbildung hiervon schlägt vor, daß die Leiste leiterförmig ausgebildet ist, wobei der Abstand der beiden Längsholme der Leiter der Maschenweite oder einem ganzzahligen Vielfachen der Maschenweite des Netzes entspricht und an diesem befestigt, insbesondere angeclipst ist und wobei die Beinchen an den Längsholmen, insbesondere an den Enden der zwischen den beiden Längsholmen querverlaufenden Sprossen der Leiter angeformt sind. Dies stellt eine technisch einfache Möglichkeit dar, um an dem Gitter die Beinchen anzuordnen. Die Grundidee besteht dabei darin, eine Mehrzahl von Beinchen an einer Art Leiter anzuordnen und dieses Gebilde dann an dem Netz zu befestigen. Vor-zugsweise entspricht der Abstand der beiden zueinander parallelen Längsholme der Leiter dem Maschenabstand, so daß die Längsholme direkt auf den Netzfäden aufliegen und an diesen vorzugsweise angeclipst ist. Dadurch ist eine Auflagefläche zwischen dem leiter-förmigen Gebilde mit den Beinchen einerseits und dem Netz andererseits gewährleistet, so daß die Beinchen sicher in ihrer Position gehalten werden.

Sofem die Beinchen als separate Teile am Netz befestigt sind, wird in einer alternativen Ausführung vorgeschlagen, daß die Beinchen als nagelartige Stifte mit Schaft und Kopf ausgebildet sind, die an den entsprechenden Stellen des Netzes von der anderen Seite her durch dieses bis zum Anschlag an den Kopf hindurchgedrückt sind. Dies stellt eine technisch sehr einfache Möglichkeit dar, um das Netz mit den Beinchen zu bestücken. Die Grundidee besteht dabei darin, als Beinchen Stifte in Form von Nägeln zu verwenden, die durch das Netz an den entsprechenden Stellen hindurchgedrückt, insbesondere ma-schinell hindurchgeschossen werden, so daß die Stifte mit ihrem Schaft am anderen Ende herausschauen und die Beinchen definieren. Vorzugsweise wird man die Stifte im Kreuzungsbereich des gitterartigen Netzes anordnen. Selbstverständlich ist es aber auch denkbar, die Stifte im Bereich der Mittelpunkte zwischen den Schnittpunkten der Maschen des Netzes anzuordnen. Die Form der Stifte ist beliebig. Beispielsweise kann der Schaft einen quadratischen Querschnitt sowie einen flachzylinderförmigen Kopf aufweisen. Selbstverständlich kann der Schaft auch rund sein. Der Stift besteht vorzugsweise aus Kunststoff, insbesondere aus Polystyrol, ABS oder POM. Die Länge der Stifte sowie die Maschenweite des Netzes ist variabel. Weiterhin können die Stifte entweder lösbar oder unlösbar mit dem Netz verbunden sein, wobei im letzteren Fall die Stifte zusätzlich noch mit dem Netz verklebt, verschweißt oder angequetscht sein können.

Vorzugsweise laufen die Stifte nach vorne hin konisch zu und/oder weisen eine konische Spitze auf. Dadurch lassen sich die Stifte sicher in dem Netz halten. Beispielsweise kann der Schaft unter einem leichten Winkel von ungefähr 1° nach vorne hin konisch zulaufen. Die konische Spitze des Schaftes kann beispielsweise einen Winkel von 60° einschließen.

Eine weitere Weiterbildung schlägt vor, daß die Stifte im Übergangsbereich zwischen dem Schaft und dem Kopf eine Querschnittsverringerung aufweisen. Diese Querschnittsverringerung weist insbesondere einen runden Querschnitt auf, sie kann aber auch beispielsweise rechteckig sein. Die Grundidee hinsichtlich dieser Querschnittsverringerung liegt darin, daß das Netz nach Hineindrücken des Stiftes gewissermaßen in dieser Querschnittsverringerung einrastet, indem das Netzmaterial aufgrund seiner Elastizität die zwischenzeitlich erfolgte Aufweitung wieder schließt. Dadurch ist gesichert, daß sich der Stift nicht mehr aus dem Netz lösen kann.

Sollte der im Netz verankerte Stift doch zu labil sein, wird in einer Weiterbildung vorgeschlagen, daß der Schaft eine widerhakenartige Schnappnase aufweist. Im hineingedrückten Zustand des Stiftes liegt dabei diese Schnappnase an der Netzoberfläche an und verhindert, daß der Stift herausgezogen werden kann.

In einer weiteren alternativen Ausführungsform der separat ausgebildeten Beinchen wird vorgeschlagen, daß die Beinchen als nagelartige Stifte ausgebildet sind, die an den entsprechenden Stellen des Netzes durch dieses bis zu einem Anschlag des Schaftes des jeweiligen Stiftes hindurchgedrückt und bezüglich des Anschlags auf der anderen Seite des Netzes in der Art einer Vernietung flachgequetscht sind. Die Grundidee besteht somit darin, die als nagelartige Stifte ausgebildeten Beinchen in das Netz an den vorgesehenen Stellen hineinzudrücken bzw. mittels einer entsprechenden Maschine hineinzuschießen, und zwar bis ein entsprechender Anschlag des Stiftes am Netz zur Anlage kommt. Auf der anderen Seite des Netzes steht dann das freie Ende des nagelartigen Stifts über und aus dem Netz heraus, so daß in einem anschließenden Arbeitsgang diese herausragende Spitze in der Art einer Vemietung flachgequetscht wird und somit der Stift nicht mehr aus dem Gewebe herausgezogen werden kann. Der Stift ist somit zwischen dem Anschlag des Schaftes und der flachen Vemietung festgelegt. Bei dem Anschlag des Schaftes kann es sich dabei beispielsweise um eine Art Teller handeln, welcher über den Schaft des Stiftes radial übersteht. Selbstverständlich sind auch andere Anschläge denkbar, welche am Stiftschaft angeformt sind. Sie müssen nur verhindern, daß der Stift weiter in das Netz hineingedrückt werden kann. Vorzugsweise weist dasjenige Ende des Stiftes, welches durch das Netz hindurchgedrückt wird, eine konische Spitze auf.

Eine weitere alternative Ausführungsform der separat ausgebildeten Beinchen schlägt vor, daß diese jeweils durch ein Auflagegestell gebildet sind, welches im Bereich der Schnittpunkte der Maschen des Netzes an den davon ausgehenden vier Netzelementen befestigt, insbesondere angeclipst ist. Diese Art des Armierungsgewebes ist insbesondere für Bodenestriche gedacht. Das gitterartige Netz ist dabei vorzugsweise ein Drahtgitter, an dessen Kreuzungspunkten das Auflagegestell-angeordnet ist, welches vorzugsweise am freien Ende eine Tellerauflage aufweist. Dieses Auflagegestell für die Beinchen ist stabil genug, um die beim Gießen des Estrichs hohen Kräfte aufzunehmen.

Vorzugsweise weisen die Beinchen über ihre gesamte Länge im wesentlichen die gleiche Profilierung auf. Dadurch ist gewährleistet, daß sich die Beinchen und damit das Armierungsnetz problemlos in den noch feuchten Putz drücken lassen.

Dabei sind die Beinchen vorzugsweise im wesentlichen rechteckig, insbesondere quadratisch, oder flach ausgebildet, so daß sie Spannungen parallel zur Netzebene optimal aufnehmen und in das Netz weiterleiten können. Dies wird auch dadurch verbessert, daß einander benachbarte flache Beinchen senkrecht zueinander ausgerichtet sind, so daß die beiden zueinander senkrecht stehenden Richtungen des Armierungsnetzes gleichermaßen gut die im Putz auftretenden Spannungen aufnehmen können.

Bevorzugt besteht das Armierungsnetz aus Kunststoff, wobei das Netz vorzugsweise durch Schußfäden und dazu senkrechte Kettfäden gebildet ist. Dies stellt eine einfache Möglichkeit zur Herstellung des Netzes in der Art eines Armierungsgewebes dar, wobei der Abstand zwischen den Schußfäden einerseits und zwischen den Kettfäden andererseits jeweils gleich groß ist, so daß quadratische Maschen geschaffen werden. Unter der Ausbildung des Netzes durch Schuß- und dazu senkrechte Kettfäden ist nicht nur diejenige Ausführungsform gedacht, bei der die Schuß- und Kettfäden in der Art eines textilen Gewebes miteinander verflochten sind, sondern es ist auch denkbar, daß eine erste Ebene zueinander paralleler Fäden vorgesehen ist, auf denen dazu senkrecht ebenfalls parallele Fäden liegen, wobei in den Kreuzungs- bwz. Auflagepunkten die beiden Fäden miteinander verbunden, insbesondere miteinander verklebt oder verschweißt sind. Man spricht dann von einem Armierungsgelege. Auch brauchen die Fäden des Gewebes keinen runden Querschnitt aufweisen. Vielmehr sind sie vorzugsweise mit einem flachen Querschnitt ausgebildet. Dies erweist sich insbesondere dann von Vorteil, wenn die Beinchen durch die bereits beschriebenen nagelartigen Stifte gebildet sind. Gleichermaßen ist es auch denkbar, das Armierungsnetz statt aus Kunststoff aus einem verzinkten Drahtgeflecht zu schaffen.

Schließlich wird in einer Weiterbildung vorgeschlagen, daß die Beinchen auf die gewünschte Länge entsprechend kürzbar sind. Dies bringt herstellungstechnische Vorteile mit sich, indem von der maximal möglichen Länge für die Beinchen ausgegangen wird, um diese dann entsprechend den Bedürfnissen auf die jeweilige Länge entsprechend der vorgegebenen Putzstärke zu kürzen. Sofern das Armierungsnetz aus Kunststoff besteht, können die Beinchen auf einfache Weise abgeschnitten werden.

Drei Ausführungsbeispiele eines erfindungsgemäßen Armierungsgewebes für Putze bzw. Estriche wird nachfolgend anhand der Zeichnungen beschrieben. In diesen zeigt:
- Fig. 1: eine perspektivische Ansicht des Armierungsgewebes;
- Fig. 2: in einer vergrößerten Ausschnittsdarstellung eine Seitenansicht des Armierungsgewebes, wie es im Putz eingebettet ist;
- Fig. 3: eine Draufsicht auf eine zweite Ausführungsform des Armierungsgewebes;
- Fig. 4: ein vergrößerter Detailausschnitt des Armierungsgewebes in Fig. 3;
- Fig. 5: eine schematische Schnittdarstellung durch das in Fig. 4 dargestellte Armierungsgewebe;
- Fig. 6: eine erste Variante eine nagelartigen Stiftes für die zweite Ausführungsform des Armierungsgewebes;
- Fig. 7: eine leicht modifizierte, zweite Variante für die Stifte;
- Fig. 8: eine dritte Variante für die Stifte;
- Fig. 9: eine Draufsicht auf eine dritte Ausführungsform eines Armierungsgewebes für einen Bodenestrich;
- Fig. 10: eine schematische Seitenansicht des Armierungsgewebes in Fig. 9 in vergrößertem Maßstab;
- Fig. 11: eine entsprechende Darstellung des Armierungsgewebes wie in Fig. 10, jedoch in einer Schnittdarstellung.

Eine erste Ausfilhrungsfonn des Armierungsgewebes ist in den Fig. 1 und 2 dargestellt, während in den Fig. 3 bis 8 eine zweite Ausführungsform gezeigt ist. Während diese beiden Ausführungsformen eines Armierungsgewebes in erster Linie für Putze gedacht ist, ist die in den Fig. 9 bis 11 dargestellte dritte Ausführungsform für Bodenestriche gedacht.

Das Armierungsgewebe 1 der ersten Ausführungsform in Fig. 1 und 2 besteht insgesamt aus Kunststoff und weist ein Netz 2 aus Schußfäden 3 und Kettfäden 4 auf, die im Bereich der Schnittpunkte S fest miteinander verbunden sind. Die Schußfäden 3 sowie Kettfäden 4 weisen dabei ein im wesentlichen flaches Querschnittsprofil auf. Der Abstand zwischen den Schußfäden 3 einerseits und den Kettfäden 4 andererseits ist dabei jeweils gleich groß, so daß das Netz 2 quadratische Maschen aufweist. Gleichermaßen ist es aber auch denkbar, daß die Abstände unterschiedlich sind und somit das Netz 2 rechteckige Maschen aufweist.

An dem Netz 2 des Armierungsgewebes 1 sind weiterhin senkrecht zur Ebene des Netzes 2 sich erstreckende Beinchen 5 angeordnet. Diese können in einem einzigen Extrusionsprozeß bei der Herstellung des Armierungsgewebes 1 an das Netz 2 angespritzt werden. Es ist aber auch denkbar, die Beinchen 5 als separate Teile mit dem Netz 2 zu verbinden. Weitere Befestigungstechniken sind denkbar, beispielsweise die Beinchen 5 an einem Steg anzuordnen, der hinwiderum auf dem Netz 2 befestigt wird. Wie in Fig. 1 angedeutet ist, befinden sich die Beinchen 5 in den Schnittpunkten S der Maschen des Netzes 2, wobei in der einen Richtung jeder zweite Schnittpunkt S ausgelassen ist, während in der dazu senkrechten Richtung jeder Schnittpunkt S mit einem Beinchen 5 besetzt ist. Auch hier ist es denkbar, eine andere Anordnung zu wählen. Beispielsweise ist es auch denkbar, die Beinchen 5 in der Mitte zwischen zwei Schnittpunkten S anzuordnen.

Insgesamt weisen die Beinchen 5 ein über die Länge flaches Querschnittsprofil auf. Selbstverständlich ist es auch denkbar, andere Profilquerschnitte vorzusehen.

In Fig. 2 ist das Armierungsgewebe 1 in einem Putz 6 dargestellt. Herstellungstechnisch sieht dies so aus, daß der Putz 6 zunächst auf eine Wand 7 aufgetragen wird, um anschließend in den noch feuchten Putz 6 das Armierungsgewebe 1 mit den Beinchen 5 voran hineinzudrücken, bis die vorderen Enden der Beinchen 5 an die Wand 7 anstoßen. Das Armierungsgewebe 1 ist somit in dem Putz 6 intergriert, wobei das Netz 2 parallel zur Wand 7 ausgerichtet ist. Nach dem Erhärten des Putzes 6 kann eine zweite Putzschicht aufgetragen werden, beispielsweise ein Edelputz.

Das so ausgebildete und im Putz 6 eingebettete Armierungsgewebe 1 hat vor allem den Vorteil, daß die im Putz 6 auftretenden unterschiedlichen Spannungen sowohl horizontal als auch vertikal aufgefangen, d.h. von den Beinchen 5 in das Netz 2 abgeleitet werden, so daß Spannungen mit der daraus resultierenden Rißbildung im Putz 6 verhindert werden. Dabei ist das Armierungsgewebe 1 für jeden Härtegrad des Putzes 6 geeignet. Aufgrund der stiftartigen Ausbildung der Beinchen 5 läßt sich das Armierungsgewebe 1 sehr einfach in den noch feuchten Putz 6 hineindrücken, wobei sich die Beinchen sofort im Putz 6 verkrallen.

Das Armierungsgewebe 1 kann auf Rollen oder Matten von beispielsweise 10 bis 100 cm Breite breitgestellt werden. Die Maschengröße des Netzes 2 kann 1 bis 10 cm betragen. Die Länge der Beinchen 5 hängt von der Dicke des Putzes 6 ab, wobei die Beinchenlänge hauptsächlich im Bereich von 5 mm bis 50 mm liegen wird.

Die zweite Ausführungsform des Armierungsgewebes 1, wie sie in den Fig. 3 bis 8 dargestellt ist, geht ebenfalls von einem Netz 2 aus Kunststoff aus. Das Netz 2 besteht dabei ebenfalls aus Schußfäden 3 sowie Kettfäden 4, und zwar dergestalt, daß die Schuß- und Kettfäden 3, 4 nicht wie bei einem textilen Gewebe miteinander verwoben sind, sondern daß die Schußfäden 3 parallel zueinander in einer unteren Ebene liegen, während die Kettfäden 4 senkrecht hierzu auf den Schußfäden 3 liegen und in den Schnittpunkten S miteinander verbunden, beispielsweise miteinander verschweißt oder verklebt sind.

Die Beinchen 5 sind in dieser Ausführungsform durch Stifte 8 aus Kunststoff gebildet. Diese bestehen bei den beiden ersten Varianten, wie sie in Fig. 6 und 7 erkennbar sind, aus einem Schaft 9 mit quadratischem Querschnitt (der jedoch aber auch rund sein kann). Der Schaft 9 läuft nach vorne hin leicht unter einem Winkel von ungefähr 1° konisch zu und weist eine Spitze 10 auf, welche einen Winkel von ungefähr 60° einschließt. Am oberen Ende weist der Schaft 9 des Stiftes 8 einen Kopf 11 auf, welcher als flacher Zylinder ausgebildet ist. Selbstverständlich kann auch dieser Kopf 11 einen quadratischen Querschnitt aufweisen. Zwischen dem Kopf 11 und dem Schaft 9 weist der Stift 8 eine runde Querschnittsverringerung auf. In der weitergebildeten Ausführungsform in Fig. 7 sind an dem Schaft 9 des Stiftes 8 zwei widerhakenartige Schnappnasen 12 angeformt.

Bei dieser Ausführungsform des Armierungsgewebes 1 mit den Stiften 8, wie sie in den Fig. 6 und 7 dargestellt sind, werden die Stifte 8 von der einen Gewebeseite her im Bereich der Schnittpunkte S durch die übereinanderliegenden Schuß- und Kettfäden 3, 4 hindurchgedrückt, insbesondere mittels einer entsprechenden Maschine hindurchgeschossen. Der Schaft 9 tritt dabei auf der gegenüberliegenden Seite aus dem Gewebe heraus, wie insbesondere Fig. 5 erkennen läßt. Der Kopf 11 bildet dabei einen Anschlag, welcher ein weiteres Vordringen des nagelartigen Stiftes 8 verhindert. Das Gewebematerial kommt dabei in der Querschnittsverringerung zwischen dem Kopf 11 und dem eigentlichen Schaft 9 des Stiftes 8 zu liegen. Da das Kunststoffgewebe eine gewisse Eigenelastizität aufweist, dringt das Gewebematerial wieder etwas in die durch die Querschnittsverringerung definierte Aussparung ein und verhindert so ein Herausziehen des Stiftes 8. Sollte die Stiftverankerung zu labil sein, kann die Ausführungsform des Stiftes 8 verwendet werden, wie sie in Fig. 7 dargestellt ist. Hier greifen dann die beiden Schnappnasen 12 hinter das Gewebe auf der Seite, wo sich der Schaft 9 befindet. Dadurch ist eine absolut sichere Fixierung der Stifte 8 im Gewebe gewährleistet.

In Fig. 8 ist eine etwas modifizierte Ausführungsform des Stiftes 8 in einer dritten Variante dargestellt. Hier weist der Stift 8 einen Schaft 9 auf, welcher unter einem leichten Winkel von 2° konisch zuläuft. Dabei weist dieser Schaft 9 des Stiftes 8 einen tellerartigen Anschlag 15 auf, welcher eine Querschnittsvergrößerung des Schafts 9 bewirkt. Es schließt sich daran eine Spitze 16 an. Bei dieser dritten Variante des Stiftes 8 wird dieser mit der Spitze 16 voran durch das Gewebe hindurchgedrückt, insbesondere mittels einer entsprechenden Maschine hindurchgeschossen, und zwar bis der tellerartige Anschlag 15 am Gewebe zur Anlage kommt und somit der Stift 8 nicht weiter hindurchgedrückt werden kann. Da die vom Anschlag 15 ausgehende Länge der Spitze 16 größer ist als die Dicke des Gewebes in dem Bereich, wo der Stift 8 hindurchgedrückt wird, schaut die Spitze 16 etwas aus dem Gewebe heraus. Anschließend wird die Spitze 16 in der Art einer Vernietung flachgequetscht, so daß das Gewebe zwischen dieser flachgequetschten Spitze 16 und dem Anschlag 15 festgelegt ist. Der Stift 8 ist somit fest in dem Gewebe unverrückbar gehalten. Eine absolut sichere Fixierung der Stifte 8 im Gewebe ist somit gewährleistet.

Die dritte Ausführungsform des Armierungsgewebes 1, wie sie in den Fig. 9 bis 11 dargestellt ist, hat ihr Anwendungsgebiet insbesondere für Bodenestriche. Das Netz 2 des Armierungsgewebes 1 besteht dabei vorzugsweise aus einem Drahtgeflecht. Im Bereich der Schnittpunkte S dieses Drahtgeflechts sind Auflagegestelle 13 befestigt, welche die Beinchen 5 des Armierungsgewebes 1 definieren. Dieses Gestell ist in den Zeichnungen erkennbar und weist am freien Ende einen Tellerboden 14 auf, mittels dem das Armierungsgewebe 1 auf dem Boden aufliegt. Gehalten wird das Auflagegestell 13 durch vier Vorrichtungen zum Einclipsen auf dem Gewebe.

### Bezugszeichenliste

- 1: Armierungsgewebe
- 2: Netz
- 3: Schußfaden
- 4: Kettfaden
- 5: Beinchen
- 6: Putz
- 7: Wand
- 8: Stift
- 9: Schaft
- 10: Spitze
- 11: Kopf
- 12: Schnappnase
- 13: Auflagegestell
- 14: Tellerboden
- 15: Anschlag
- 16: Spitze

- S: Schnittpunkt

## Patentansprüche

1. Anwendung eines gitterartigen Netzes (2), welches auf der einen Seite mit Abstandhaltern durch im wesentlichen senkrecht von der Netzebene abstehende Beinchen (5) versehen ist, als Bewehrung von im Ausgangszustand feuchten und anschließend aushärtenden Putzen (6), Dämmsystemen, Estrichen oder dgl., wobei sich das gitterartige Netz (2) mit seinen Beinchen (5) innerhalb des Putzes (6) oder dgl. befindet und die Beinchen (5) mit ihren vorderen Enden an dem zu behandelnden Untergrund anstoßen.

2. Anwendung nach Anspruch 1,
dadurch gekennzeichnet,
daß die Beinchen (5) gleichmäßig über das Netz (2) verteilt sind.

3. Anwendung nach Anspruch 2,
dadurch gekennzeichnet,
daß die Abstände zwischen den Beinchen (5) dem n-fachen oder (n+1/2)-fachen der Maschenweite des Netzes (2) entspricht, wobei "n" eine ganze Zahl größer/gleich Null ist.

4. Anwendung nach einem der Ansprüche 1 bis 3,
dadurch gekennzeichnet,
daß die Beinchen (5) in den Schnittpunkten (S) der Maschen des Netzes (2) und/oder in den Mittelpunkten zwischen den Schnittpunkten (S) der Maschen des Netzes (2) angeordnet sind.

5. Anwendung nach einem der Ansprüche 1 bis 4,
dadurch gekennzeichnet,
daß die Beinchen (5) einstückig am Netz (2) angeformt sind.

6. Anwendung nach einem der Ansprüche 1 bis 4,
dadurch gekennzeichnet,
daß die Beinchen (5) als separate Teile am Netz (2) befestigt sind.

7. Anwendung nach Anspruch 6,
dadurch gekennzeichnet,
daß die Beinchen (5) einstückig an einer Leiste angeformt sind, wobei die Leisten mit den Beinchen (5) hinwiderum am Netz (2) befestigt sind.

8. Anwendung nach Anspruch 7,
dadurch gekennzeichnet,
daß die Leiste leiterförmig ausgebildet ist, wobei der Abstand der beiden Längsholme der Leiter der Maschenweite oder einem ganzzahligen Vielfachen der Maschenweite des Netzes (2) entspricht und an diesem befestigt, insbesondere angeclipst ist und wobei die Beinchen (5) an den Längsholmen, insbesondere an den Enden der zwischen den beiden Längsholmen querverlaufenden Sprossen der Leiter angeformt sind.

9. Anwendung nach Anspruch 6,
dadurch gekennzeichnet,
daß die Beinchen (5) als nagelartige Stifte (8) mit Schaft (9) und Kopf (11) ausgebildet sind, die an den entsprechenden Stellen des Netzes (2) von der anderen Seite her durch dieses bis zum Anschlag an den Kopf (11) hindurchgedrückt sind.

10. Anwendung nach Anspruch 9,
dadurch gekennzeichnet,
daß die Stifte (8) nach vorne hin konisch zulaufen und/oder eine konische Spitze (10) aufweisen.

11. Anwendung nach Anspruch 9 oder 10,
dadurch gekennzeichnet,
daß die Stifte (8) im Übergangsbereich zwischen dem Schaft (9) und dem Kopf (11) eine Quer-schnittsverringerung aufweisen.

12. Anwendung nach einem der Ansprüche 9 bis 11,
dadurch gekennzeichnet,
daß der Schaft (9) eine widerhakenartige Schnappnase (12) aufweist.

13. Anwendung nach Anspruch 6,
dadurch gekennzeichnet,
daß die Beinchen (5) als nagelartige Stifte (8) ausgebildet sind, die an den entsprechenden Stellen des Netzes (2) durch dieses bis zu einem Anschlag (15) des Schaftes (9) des jeweiligen Stiftes (8) hindurchgedrückt und bezüglich des Anschlags (15) auf der anderen Seite des Netzes (2) in der Art einer Vemietung flachgequetscht sind.

14. Anwendung nach Anspruch 6,
dadurch gekennzeichnet,
daß die Beinchen (5) jeweils durch ein Auflagegestell (13) gebildet sind, welches im Bereich der Schnittpunkte (S) der Maschen des Netzes (2) an den davon ausgehenden vier Netzelementen befestigt, insbesondere angeclipst ist.

15. Anwendung nach einem der Ansprüche 1 bis 14,
dadurch gekennzeichnet,
daß die Beinchen (5) über ihre gesamte Länge im wesentlichen die gleiche Profilierung aufweisen.

16. Anwendung nach Anspruch 15,
dadurch gekennzeichnet,
daß die Beinchen (5) im wesentlichen rechteckig, insbesondere flach ausgebildet sind.

17. Anwendung nach Anspruch 16,
dadurch gekennzeichnet,
daß einander benachbarte flache Beinchen (5) senkrecht zueinander ausgerichtet sind.

18. Anwendung nach einem der Ansprüche 1 bis 17,
dadurch gekennzeichnet,
daß dieses aus Kunststoff besteht, wobei das Netz (2) vorzugsweise durch Schußfäden (3) und dazu senkrechten Kettfäden (4) gebildet ist.

19. Anwendung nach einem der Ansprüche 1 bis 18,
dadurch gekennzeichnet,
daß die Beinchen (5) auf die gewünschte Länge entsprechend kürzbar sind.

## Claims

1. Use of a grid-like net (2) which has on one side spacers formed by legs (5) projecting essentially perpendicular from the plane of the net, as protection of plasters (6), insulation systems, screeds or similar which are damp in their initial state and which subsequently harden, where the grid-like net (2) with its legs (5) is inside the plaster (6) or similar and the front ends of the legs make contact with the substrate being treated.

2. Use according to Claim 1, characterised in that the legs (5) are distributed evenly over the net (2).

3. Use according to Claim 2, characterised in that the distances between the legs correspond to n-times or (n + 1/2) times the mesh width of the net (2), where n is an integer greater than or equal to 0.

4. Use according to any of Claims 1 to 3, characterised in that the legs (5) are arranged at the intersection points (S) of the mesh of the net (2) and/or at the centre points between the intersections (S) of the mesh of the net (2).

5. Use according to any of Claims 1 to 4, characterised in that the legs (5) are formed integral with the net (2).

6. Use according to any of Claims 1 to 4, characterised in that the legs (5) are attached to the net (2) as separate parts.

7. Use according to Claim 6, characterised in that the legs (5) are formed of one piece with a lath, where the laths carrying the legs (5) are in turn attached to the net (2).

8. Use according to Claim 7, characterised in that the lath is designed as a ladder, where the distance between the two longitudinal sides of the ladder corresponds to the mesh width or a whole figure multiple of the mesh width of the net (2), and are attached, in particular clipped, to this, and where the legs (5) are formed on the longitudinal sides of the ladder, in particular on the ends of the rungs of the ladder running transversely between the two longitudinal sections.

9. Use according to Claim 6, characterised in that the legs (5) are formed as needle-like pins (8) with a shaft (9) and head (11), which are pushed through the net (2) from the other side at the appropriate points up to the stop on the head (11).

10. Use according to Claim 9, characterised in the pins (8) are tapered towards the front and/or have a tapered point (10).

11. Use according to Claim 9 or 10, characterised in the pins (8) have a reduction in cross-section in the transition area between the shaft (9) and the head (11).

12. Use according to any of Claims 9 to 11, characterised in that the shaft (9) has a hook-like snap lug (12).

13. Use according to Claim 6, characterised in that the legs (5) are designed as needle-like pins (8) which are pushed through the net (2) at appropriate points as far as a stop (15) on the shaft (9) of the pin (8) concerned and crushed flat on the other side of the net (2) from the stop (15), as a type of rivet.

14. Use according to Claim 6, characterised in that the legs (5) are formed by a support frame (13) which is attached, in particular clipped, in the area of the intersections (S) of the mesh of the net (2) to the four net elements projecting therefrom.

15. Use according to any of Claims 1 to 14, characterised in that the legs (5) essentially have the same profile over their entire length.

16. Use according to Claim 15, characterised in that the legs (5) are formed essentially rectangular, in particular flat.

17. Use according to Claim 16, characterised in that flat legs adjacent to each other are aligned perpendicular to each other.

18. Use according to any of Claims 1 to 17, characterised in that the net (2) consists of plastic, where this is formed preferably by weft threads (3), and warp threads (4) perpendicular to these.

19. Use according to any of Claims 1 to 18, characterised in that the legs (5) can be shortened to the required length.

## Revendications

1. Utilisation d'un réseau du type treillis (2), qui est pourvu sur une face de pièces d'écartement constituées par des petites pattes (5) qui partent sensiblement verticalement du plan du réseau, en tant qu'armature pour enduit (6), pour systèmes isolants, chapes ou analogues, humides au départ et durcissant ensuite, le réseau du type treillis (2) se trouvant, par ses petites pattes (5), à l'intérieur de l'enduit (6) ou analogues et les petites pattes (5) venant en butée, par leurs extrémités avant, contre le fond à préparer.

2. Utilisation selon la revendication 1,
caractérisée en ce que
les petites pattes (5) sont réparties régulièrement sur toute la surface du réseau (2).

3. Utilisation selon la revendication 2,
caractérisée en ce que
les distances entre les petites pattes (5) correspondent à n fois ou à (n + 1/2) fois la taille de maille du réseau (2), "n" étant un nombre entier supérieur ou égal à zéro.

4. Utilisation selon l'une des revendications 1 à 3,
caractérisée en ce que
les petites pattes (5) sont situées aux points d'intersection (S) des mailles du réseau (2) et/ou aux points médians entre les points d'intersection (S) des mailles du réseau (2).

5. Utilisation selon l'une des revendications 1 à 4,
caractérisée en ce que
les petites pattes (5) sont formées d'un seul tenant sur le réseau (2).

6. Utilisation selon l'une des revendications 1 à 4,
caractérisée en ce que
les petites pattes (5) sont fixées, en tant qu'éléments distincts, sur le réseau (2).

7. Utilisation selon la revendication 6,
caractérisée en ce que
les petites pattes (5) sont formées d'un seul tenant sur une baguette, les baguettes comportant les petites pattes (5) étant, quant à elles, fixées sur le réseau (2).

8. Utilisation selon la revendication 7,
caractérisée en ce que
la baguette est réalisée en forme d'échelle, l'écartement des deux longerons de l'échelle correspondant à la taille de maille ou bien à un multiple entier de la taille de maille du réseau (2), et en ce qu'elle est fixée à celui-ci, notamment par encliquetage, les petites pattes (5) étant formées sur les longerons, et notamment au niveau des extrémités des barreaux de l'échelle, qui s'étendent transversalement entre les deux longerons.

9. Utilisation selon la revendication 6,
caractérisée en ce que
les petites pattes (5) sont réalisées sous la forme de pointes (8) du type clou, avec une tige (9) et une tête (11) et en ce qu'elles sont enfoncées aux emplacements correspondants du réseau (2), à partir de l'autre côté de celui-ci, à travers celui-ci jusqu'à ce qu'elles soient arrêtées par leur tête (11).

10. Utilisation selon la revendication 9,
caractérisée en ce que
les pointes (8) se terminent de manière conique vers l'avant et/ou en ce qu'elles présentent un bout conique (10).

11. Utilisation selon la revendication 9 ou 10,
caractérisée en ce que
les pointes (8) présentent, dans la zone de transition entre la tige (9) et la tête (11), un rétrécissement de la section transversale.

12. Utilisation selon l'une des revendications 9 à 11,
caractérisée en ce que
la tige (9) présente un ergot à déclic (12) du type barbelure.

13. Utilisation selon la revendication 6,
caractérisée en ce que
les petites pattes (5) sont réalisées sous la forme de pointes (8) du type clou, en en ce qu'elles sont enfoncées aux emplacements correspondants du réseau (2) à travers celui-ci, jusqu'au niveau d'une butée (15) de la tige (9) de la pointe (8) correspondante et en ce que, à l'endroit de la butée (15), elles sont écrasées à la manière d'un rivet sur l'autre côté du réseau (2).

14. Utilisation selon la revendication 6,
caractérisée en ce que
les petites pattes (5) sont chaque fois constituées par une monture d'appui (13), qui est fixée, notamment par encliquetage, dans la zone des points d'intersection (S) des mailles du réseau (2), au niveau des quatre éléments de réseau partant de ces points.

15. Utilisation selon l'une des revendications 1 à 14,
caractérisée en ce que
les petites pattes (5) présentent sensiblement le même profilage sur toute leur longueur.

16. Utilisation selon la revendication 15,
caractérisée en ce que
les petites pattes (5) sont réalisées sensiblement rectangulaires, et notamment plates.

17. Utilisation selon la revendication 16,
caractérisée en ce que
des petites pattes (5) plates voisines sont orientées perpendiculairement entre elles.

18. Utilisation selon l'une des revendications 1 à 17,
caractérisée par
une réalisation en une matière plastique, le réseau (2) étant, de préférence, constitué par des fils de trame (3) et par des fils de chaîne (4), perpendiculaires à ceux-ci.

19. Utilisation selon l'une des revendications 1 à 18,
caractérisée en ce que
les petites pattes (5) peuvent être raccourcies, de la manière adéquate, à la longueur désirée.
